# EUROPÄISCHE PATENTSCHRIFT

(11) **EP 0 697 066 B1**
(45) Veröffentlichungstag und Bekanntmachung des Hinweises auf die Patenterteilung: **11.12.1996**
(21) Anmeldenummer: 94915567.5
(22) Anmeldetag: 02.05.1994
(51) Int. Cl.: F04B 15/02, F04B 9/04

(54) **KOLBENPUMPE**
RECIPROCATING PUMP
POMPE A MOUVEMENT ALTERNATIF

(30) Priorität: 02.05.1993 DE 4314132
(43) Veröffentlichungstag der Anmeldung: 21.02.1996
(73) Patentinhaber: SCHWALD, Friedrich, D-78315 Radolfzell (DE); SCHWALL, Josef, D-73725 Ohmden (DE)
(72) Erfinder: SCHWALD, Friedrich, D-78315 Radolfzell (DE); SCHWALL, Josef, D-73725 Ohmden (DE)
(74) Vertreter: Wallinger, Michael, Dr.-Ing.
(86) Internationale Anmeldenummer: EP9401384
(87) Internationale Veröffentlichungsnummer: WO9425757

(56) Entgegenhaltungen:
- GB-A- 11 507
- US-A- 4 067 666
- US-A- 4 494 415

## Beschreibung

Die vorliegende Erfindung betrifft eine Dickstoffpumpe zur Förderung von zähflüssigen Medien, wie Mörtel, Beton, Estriche, Farben und Putze, sowohl mineralischer Struktur als auch Dispersionsputze und dergleichen.

Die erfindungsgemäße Dickstoffpumpe wird nachstehend in bezug auf ihre Anwendung als Mörtelpumpe beschrieben. Es wird jedoch darauf hingewiesen, daß die erfindungsgemäße Gestaltung auch für Dickstoffpumpen verwendet werden kann, die zur Förderung anderer Medien vorgesehen sind.

Mörtelpumpen werden verwendet, um Mörtel, wie Zementmörtel, Betonspritzmörtel, Grundputzmörtel, Dämmputzmörtel, Feuerschutzmörtel und dgl. von einer ersten Stelle, an welcher der Mörtel angeliefert bzw. hergestellt wird, mittels einer Mörtelleitung zu einer zweiten Stelle, an welcher der Mörtel beispielsweise auf eine Wand aufgespritzt wird, zu fördern. Eine typische bekannte Mörtelpumpe weist eine Fördermenge von ca. 20-50 1/min und einen Förderdruck von bis zu 40 bar auf. Zur Förderung an die Einsatzstelle wird eine Schlauch- und/oder Rohrleitung verwendet.

Im Stand der Technik ist bekannt, derartige Mörtelpumpe als Doppel-Kolbenpumpen mit zwei nebeneinanderliegenden horizontal angeordneten Zylindern zu gestalten. Der Antrieb dieser Dickstoffpumpen erfolgt über einen Elektro- oder Verbrennungsmotor, dessen Drehzahl über ein Getriebe auf eine rotierende Antriebswelle übertragen wird. Auf der Antriebswelle sind zwei um 180° zueinander versetzte Antriebsnocken vorgesehen, die die Kolben während des Druckhubes über eine Kolbenstange in Förderrichtung bewegen. Die Zurückbewegung des Kolbens beim Saughub erfolgt über eine als Schraubenfeder ausgebildete Gegenfeder.

Diese bekannten Dickstoffpumpen haben den Nachteil, daß sie verhältnismäßig aufwendig aufgebaut sind, ein großes Bauvolumen und insbesondere ein hohes Gewicht aufweisen. Weiterhin ist von Nachteil, daß die Federn aufgrund ihrer Charakteristik, insbesondere bei hohen Reibwerten, Betriebsstörungen verursachen können.

Der vorliegenden Erfindung liegt deshalb die Aufgabe zugrunde, eine zuverlässig arbeitende Dickstoffpumpe zur Förderung zähflüssiger Medien zu schaffen, welche einfach, kompakt und mit vergleichsweise geringem Gewicht gebaut ist und sehr zuverlässig arbeitet.

Diese Aufgabe wird erfindungsgemäß durch den Gegenstand des Anspruches 1 gelöst.

Zu bevorzugende Weiterbildungen sind Gegenstand der Unteransprüche.

Bei der erfindungsgemäßen Dickstoffpumpe wird zum Umsetzen der Drehbewegung der Antriebseinrichtung in die hin- und hergehende Bewegung des Kolbens nicht, wie beim Stand der Technik, eine Nocken-Stößel-Paarung verwendet, sondern ein in besonderer Weise gestaltetes und gelagertes Pleuel.

Auf einer Antriebswelle, die durch einen geeigneten Motor über ein Getriebe angetrieben wird, ist eine kreisförmige Exzenterscheibe angeordnet, auf der drehbeweglich ein Pleuel gelagert ist. Das andere Ende des Pleuels ist mit der Kolbenstange des Pumpenkolbens verbunden und wird über eine Führungseinrichtung entlang der (fiktiven) Achse des Pumpenzylinders geführt.

Dieser Aufbau hat den Vorteil, daß die Kraftübertragung zwischen der Exzenterscheibe (die einen relativ großen Durchmesser hat) und dem Pleuel mit einer vergleichsweise geringen Flächenpressung erfolgt, so daß einerseits der Verschleiß erheblich reduziert ist und andererseits der Aufbau kompakt gestaltet werden kann. Die im Stand der Technik erforderlichen Federeinrichtungen usw. können vollständig entfallen.

Da die Kolbenstange in einer Führungseinrichtung geführt ist, wirken auf den Kolben keine aus dem Antrieb resultierenden Seitenkräfte. Der Kolben und die Kolbenstange brauchen deshalb nicht größer dimensioniert zu sein, als beim Stand der Technik.

Die drehbewegliche Lagerung des Pleuels auf der Exzenterscheibe erfolgt vorzugsweise mittels eines Wälzlagers. Dies erleichtert den Aufbau, da derartige Wälzlager als Standard-Bauelemente zu beziehen sind und macht es außerdem möglich, auch hohe und höchste Drehmomente über das Pleuel zu übertragen. Als Wälzlager wird vorzugsweise ein Rillenkugellager, ein Nadellager oder ein Zylinderrollenlager verwendet.

Alternativ kann statt des Wälzlagers aber auch ein Gleitlager Verwendung finden.

Gemäß einer bevorzugten Weiterbildung der Erfindung ist die Führungseinrichtung so gestaltet, daß ein Verbindungszapfen zwischen Kolbenstange und Pleuel vorgesehen ist, dessen (fiktive) Achse senkrecht zur Zylinderachse angeordnet ist und der in Führungsnuten geführt ist.

Vorzugsweise werden auf den Zapfen Wälzlager aufgesteckt, deren Außendurchmesser geringfügig kleiner ist als die Höhe der Führungsnut, so daß der Außenring auf der jeweiligen Wand der Führungsnut abrollen kann.

Durch diese Gestaltung wird eine kompakte, einfache und sehr zuverlässige Dickstoffpumpe geschaffen, welche sich zur Übertragung von hohen und höchsten Drehmomenten eignet.

Die erfindungsgemäße Dickstoffpumpe kann mit unterschiedlicher Zylinderzahl aufgebaut werden. Beim Einsatz als Mörtelpumpe ist eine zweizylindrige Dickstoffpumpe besonders bevorzugt, da hier in Verbindung mit den elastischen Eigenschaften des üblicherweise verwendeten Förderschlauches ein verhältnismäßig gleichmäßiger Volumenstrom erzielt wird.

Der Aufbau des Zylinders, des Kolbens und der Ventileinrichtungen sind im Stand der Technik bekannt und brauchen hier nicht näher erläutert zu werden. Es soll lediglich darauf hingewiesen werden, daß bei einer Verwendung als Mörtelpumpe üblicherweise ein Scheibenkolben verwendet wird, auf dem eine Dichtmanschette befestigt ist, die aus Leder, Gummi oder dergleichen besteht. Die Dickstoffpumpe ist vorzugsweise als Einfachhubpumpe ausgeführt, das bedeutet, daß nur bei der Bewegung des Kolbens von der Antriebswelle weg Material in die Förderleitung gepreßt wird.

Bei einem Ausführungsbeispiel der erfindungsgemäßen Dickstoffpumpe, die wie vorstehend beschrieben, als zweizylindrige Mörtel-Dickstoffpumpe aufgebaut ist, konnte das Gewicht gegenüber den im Stand der Technik bekannten nokenbetriebenen Dickstoffpumpe um mehr als die Hälfte verringert werden. Dadurch ergibt sich nicht nur eine erhebliche Einsparung von Material, sondern auch eine wesentliche Vereinfachung der Handhabung und des Transportes entsprechender Dickstoffpumpen. Darüber hinaus macht es das geringe Gewicht auch möglich, diese Mörtelpumpen unmittelbar an den Siloauslaß eines üblichen Putz-Mörtelsilos anzuschließen.

Dabei hat sich bei Versuchen gezeigt, daß trotz eines Antriebsdrehmomentes von 750 Nm (gemessen an der Antriebswelle) kein nennenswerter Verschleiß an der Übertragungseinrichtung auftrat.

Die Erfindung wird nun weiter anhand von Ausführungsbeispielen beschrieben. Darin zeigen in schematisierter Weise:
- Fig. 1: eine Seitenansicht einer Dickstoffpumpe gemäß der Erfindung;
- Fig. 2: eine Aufsicht auf das Ausführungsbeispiel gemäß Fig. 1 ohne Antriebsmotor;
- Fig. 3: eine teilweise geschnittene Darstellung des Ausführungsbeispieles gemäß Fig. 1;
- Fig. 4: eine Aufsicht auf die Führungseinrichtung beim Ausführungsbeispiel gemäß Fig. 1 und 2; und
- Fig. 5: eine Seitenansicht der Führungseinrichtung gemäß Fig. 4.

Die Fig. 1 bis 5 zeigen in schematisierter Weise ein Ausführungsbeispiel der vorliegenden Erfindung. Dieses Ausführungsbeispiel ist eine zweizylindrige Mörtelpumpe, welche ein Gehäuse 1 aufweist, in dem die Kolben sowie eine Übertragungseinrichtung angeordnet sind.

Die beiden Zylinder 3, 4 sind (in Gebrauchslage der Vorrichtung) horizontal nebeneinander angeordnet und weisen jeweils eine (fiktive.) Zylinderachse 6 bzw. 7 auf.

In den beiden Zylindern ist jeweils ein Kolben 8 angeordnet, der als Scheibenkolben ausgebildet ist und mit einer Kolbenstange 9 verbunden ist. Die (fiktive) Zylinderachse der zylindrischen Kolbenstange 9 fällt mit der Zylinderachse der Zylinder 6 bzw. 7 zusammen.

Am Scheibenkolben ist eine Dichtmanschette befestigt, welche mittels eines Spreizringes auf die Zylinderwand gepreßt wird. Weiterhin sind Ventileinrichtungen zum Steuern des Saug- und Druckhubes und eine Überdrucksicherungseinrichtung vorgesehen. Da die vorgenannten Einrichtungen jedoch durchweg im Stand der Technik bekannt sind, werden diese Teile weder dargestellt noch im einzelnen erläutert. Im Gehäuse 1 ist eine Antriebswelle 12 in Lagern 13, 14, die vorzugsweise als Wälzlager ausgebildet sind, gelagert.

Auf der Antriebswelle 12 ist eine erste Exzenterscheibe 15 und eine zweite Exzenterscheibe 16 befestigt. Beide Exzenterscheiben sind als kreisförmige Scheiben gestaltet und sind, derart auf der Antriebswelle 12 befestigt, daß sich zwischen der (fiktiven) Drehachse 20 der Antriebswelle 12 und dem Mittelpunkt 21 der Exzenterscheiben eine Exzentrizität "e" ergibt. Die beiden Exzenterscheiben sind um 180° Winkelabstand zueinander versetzt.

Auf den Exzenterscheiben ist jeweils ein Pleuel 24, 25 befestigt, wobei beide Pleuel eine kreisförmige Ausnehmung 27 aufweisen, wie dies in Fig. 1 zu sehen ist. Die Verbindung zwischen den Pleueln 24, 25 und den Exzenterscheiben 15, 16 erfolgt derart, daß sich das Pleuel auch bei hoher Belastung leicht gegen die beiden Exzenterscheiben drehen kann.

Diese Drehbarkeit kann durch die Verwendung eines Gleitlagers, welches vorzugsweise eine hydrodynamische oder eine hydrostatische oder eine gemischt hydrodynamische/-hydrostatische Lagerung des Pleuels auf der Exzenterscheibe ermöglicht, erreicht werden. Weiterhin ist es möglich, die Reibpartner Exzenterscheibe/Pleuelbohrung derart zu gestalten, daß ein niedriger Reibungskoeffizient und ein niedriger Verschleiß erreicht wird. Dies kann z.B. geschehen, indem einer der beiden Reibpartner aus einem geeigneten Material, beispielsweise einer Lagerbronze gefertigt oder mit dieser beschichtet wird. Weiterhin kann auch eine reibungsmindernde Schicht wie beispielsweise eine Teflonschicht verwendet werden.

Bevorzugt ist weiterhin eine Lagerung mittels eines Wälzlagers, wie dies in Fig. 3 dargestellt ist. Für diesen Fall ist auf die Exzenterscheibe (dargestellt ist die Exzenterscheibe 17) der Innenring 31 eines insgesamt mit 30 bezeichneten Wälzlagers gepreßt. Der Außenring 32 dieses Wälzlagers ist in die Bohrung 27 des Pleuels 25 gepreßt. Da die Verbindung zwischen Exzenterscheibe und Pleuel nur radial, nicht aber axial belastet ist, sind die Preßkräfte ausreichend, um eine sichere Verbindung zwischen Exzenterscheibe und Pleuel zu bewirken. Sollte dies im Einzelfall Probleme bereiten, ist es jedoch auch möglich, entsprechende Befestigungseinrichtungen vorzusehen, beispielsweise entsprechend gestaltete Sprengringe, um ein axiales Verschieben der einzelnen Teile gegeneinander zu verhindern.

Als Wälzlager wurde beim Ausführungsbeispiel ein Rillenkugellager gewählt, da dies axiale Kräfte aufnehmen kann und somit eine axiale Verschiebung der einzelnen Teile gegeneinander zuverlässig verhindern kann. Statt eines Rillenkugellagers kann aber auch ein Nadellager, ein Zylinderrollenlager, oder bei hohen Beanspruchungen, auch ein Pendelrollenlager verwendet werden.

Die Exzenterscheiben müssen drehfest auf der Antriebswelle 12 angeordnet sein. Dies kann mit einer Paßfeder erfolgen, die in einer Nut in der Antriebswelle angeordnet ist und in eine entsprechenden Nut in der Exzenterscheibe eingreift. Mit einer Paßfeder kann aber auch eine (im Stand der Technik bekannte) andere Wellen-Naben-Verbindung, beispielsweise eine Keilverzahnung, verwendet werden. Im Interesse eines einfachen Aufbaus ist es auch möglich, die Exzenterscheiben auf der Antriebswelle festzuschweißen, wobei dann jedoch Vorkehrungen getroffen werden müssen, um die Antriebswelle 12 mit den Lagern 13 und 14 noch in das Gehäuse 1 einbauen zu können.

Wie sich aus der Darstellung gemäß Fig. 1 ergibt, ist die Achse der Antriebswelle 12 gegenüber den Längsachsen 6, 7 der Zylinder 3, 4 in der Höhe versetzt, wobei der Versatz (vgl. Fig. 1) dem Abstand "h" entspricht. Dieser Versatz hat zum einen Vorteile bezüglich der räumlichen Gestaltung, da die Dickstoffpumpe dadurch insgesamt flach bauend fertig werden kann.

Ferner hat diese Gestaltung den Vorteil, daß die Kraftübertragung vom Pleuel auf die Kolbenstange während des Druckhubes in einem günstigeren Winkel erfolgt, so daß der Anteil der senkrecht zur Zylinderachse gerichtete Querkraft geringer ist.

Die Führung des Pleuels durch die Führungseinrichtung wird nun in bezug auf die Figuren 4 und 5 im einzelnen beschrieben.

Das Pleuel weist in seinem vorderen, der Exzenterscheibe abgewandten Bereich eine Bohrung 40 auf, in der ein Zapfen 41 beweglich geführt ist. Die Kolbenstange 9 ist in ihrem vorderen Bereich gabelförmig gestaltet und weist ebenfalls eine Bohrung 43 auf, in welche der Zapfen 41 fest eingepreßt ist. Der Zapfen 43 ist über die Kolbenstange 9 hinaus zu beiden Seiten verlängert und trägt an seinen jeweiligen Enden 41a, 41b ein Wälzlager 45 bzw. 46. Die Wälzlager 45, 46 weisen jeweils einen Innenring auf, der fest auf den Zapfen 41 aufgepreßt ist, sowie einen Außenring. Als Wälzkörper werden vorzugsweise Kugeln verwendet, es ist jedoch auch die Verwendung von Zylinderrollen, Pendelrollen oder Nadeln möglich. Weiterhin ist auch die Verwendung von Gleitlagern vorteilhaft.

Zu beiden Seiten jedes Pleuels ist jeweils eine obere Führungsbahn 50 und eine untere Führungsbahn 52, 53 angeordnet. Diese Führungsbahnen bilden eine im wesentlichen ebene Auflagefläche, auf welcher der Außenring der Wälzlager 45, 46 abrollen kann. Dazu ist erforderlich, daß der Abstand a (siehe Fig. 5) der oberen zu den unteren Führungsbahnen zumindest geringfügig größer ist, als der Außendurchmesser der Wälzlager 45, 46.

Die Länge "1" der Führungsbahnen ist so bemessen, daß die Wälzlager 45, 46 während des gesamten Hubes des Kolbens auf den jeweiligen Führungsbahnen aufliegen.

Beim Ausführungsbeispiel gemäß Fig. 5 ist eine Platte 56 vorgesehen, welche parallel zur Ebene des Pleuels 24 im Gehäuse befestigt ist, wobei bei der Doppel-Dickstoffpumpe gemäß dem hier erläuterten Ausführungsbeispiel insgesamt vier Platten erforderlich sind. In jeder Platte ist ein Schlitz 58 vorgesehen, dessen Länge 1 und Höhe a den vorstehend erörterten Kriterien entspricht.

Statt eines solchen Schlitzes können die Führungsbahnen aber auch auf andere Weise gestaltet sein, beispielsweise durch entsprechend gestaltete U-Eisen usw.

Es ist darauf hinzuweisen, daß die Abstützung der durch die Bewegung des Bolzens entstehenden Querkräfte über ein Wälzlager die bevorzugte Ausführungsform der Erfindung ist. Es ist jedoch auch möglich, die Querkräfte über andere Längsführungen aufzunehmen, beispielsweise über eine Gleitführung oder dgl.

Das in bezug auf die Fig. 1 bis 5 dargestellte Ausführungsbeispiel ist dafür vorgesehen, mit einer Drehzahl von 50 min⁻¹ und einem Fördervolumen von 20 bis 40 l/min zu arbeiten. Bei dieser Auslegung ist ein Antriebsdrehmoment von bis zu ca. 700 Nm erforderlich. Je nach Ausführungsart und Anwendungsfall sind aber auch andere Werte möglich.

Zum Antrieb wird ein Elektromotor, ein Verbrennungsmotor, vorzugsweise ein Dieselmotor oder ein pneumatisch betriebener Motor (z.B. in explosionsgefährdeter Umgebung), verwendet, dessen Ausgangsdrehzahl, wenn erforderlich, über ein geeignetes Getriebe auf die Eingangsdrehzahl untersetzt wird. Um das Fördervolumen der Dickstoffpumpe an die jeweiligen Arbeitsbedingungen anzupassen, kann der Antrieb drehzahlveränderbar gestaltet werden. Für die Änderung der Drehzahl gibt es mehrere Möglichkeiten:

Eine erste Möglichkeit besteht darin, die Ausgangsdrehzahl des Motors in entsprechender Weise zu beeinflussen. Dies kann bei einem Elektromotor stufenlos durch eine Änderung der Frequenz oder, bei einer Gleichstrommaschine, durch eine Veränderung der Erregerspannung bewirkt werden. Eine gestufte Drehzahländerung kann bei einem Elektromotor auch durch eine Polumschaltung bewirkt werden.

Bei einem Verbrennungsmotor kann zur Drehzahlregelung unmittelbar in die Kraftstoffzufuhr eingegriffen werden.

Bei allen genannten Motorentypen kann die Drehzahländerung auch durch ein Schaltgetriebe verwirklicht werden, indem Zahnräder in unterschiedlicher Weise miteinander in Eingriff gebracht werden bzw. drehbeweglich oder drehfest mit einer Welle verbunden werden, um verschiedene Übersetzungen zu erreichen. Weiterhin ist auch die Verwendung eines Getriebes mit stufenlos änderbarer Übersetzung (Verstellgetriebe) sowohl im Zusammenwirken mit einem Elektromotor als auch mit einem Verbrennungsmotor möglich.

Bei einem sehr einfachen weiteren Ausführungsbeispiel der Erfindung ist zur Änderung der Drehzahl vorgesehen, die Antriebswelle nicht direkt an den Motor anzuflanschen, wie dies in Fig. 2 durch die Antriebswelle und die dort gezeigte Paßfeder angedeutet ist, sondern auf die Antriebswelle zwei oder mehr Riemenscheiben mit unterschiedlichem Durchmesser aufzusetzen, und an der Antriebswelle des Motors entsprechende Riemenscheiben vorzusehen. Die Drehzahl kann dann auf einfache Weise geändert werden, indem der Riemen von einer auf die andere Riemenscheibe umgelegt wird. Außerdem kann auch ein entsprechender Kettenantrieb verwendet werden.

Um den Transport und die Handhabung der Dickstoffpumpe zu erleichtern, kann das Gehäuse mit Rädern versehen werden, so daß die Dickstoffpumpe beispielsweise an ein Zugfahrzeug angehängt bzw. auf einfache Weise geschoben werden kann.

Es ist weiterhin möglich, am Gehäuse der Dickstoffpumpe eine Halteeinrichtung vorzusehen, mit welcher die Dickstoffpumpe unmittelbar am Auslaß eines Fertigmörtel-Behälters, z.B. einem Silo, angeordnet werden kann. Dies erlaubt ein rationelles Fördern des Mörtels zur jeweiligen Einsatzstelle.

## Patentansprüche

1. Dickstoffpumpe zur Förderung von zähflüssigen Medien, wie Mörtel, Beton, Estriche, Farben, mineralische Putze, Dispersionsputze und dgl., mit
wenigstens einem Zylinder (3,4),
einem Kolben (8), der verschieblich in dem Zylinder (3,4) angeordnet ist,
einer Antriebseinrichtung, welche eine rotierende Antriebswelle aufweist und mit einer Einrichtung versehen ist, um die rotierende Bewegung dieser Antriebswelle in eine hin- und hergehende Bewegung des Kolbens (8) umzuwandeln,
**dadurch gekennzeichnet**, daß
die Einrichtung zum Umwandeln der rotierenden Bewegung in eine hin- und hergehende Bewegung eine runde Exzenterscheibe (15, 16) umfaßt, die exzentrisch auf die Antriebswelle aufgesetzt ist und mit dieser rotiert, sowie
ein Pleuel (24) an dessen ersten Ende eine Bohrung (27) vorgesehen ist, mit welcher das Pleuel drehbeweglich auf der Exzenterscheibe (15, 16) gelagert ist und dessen zweites Ende mit einer Kolbenstange (9) des Kolbens (8) verbunden ist, und
eine Führungseinrichtung (45, 46, 56), durch welche dieses zweite Ende des Pleuels in einer Richtung parallel zu der Längsachse (6, 7) des Zylinders (3, 4) geführt ist.

2. Dickstoffpumpe gemäß Anspruch 1, **dadurch gekennzeichnet**, daß die drehbewegliche Lagerung zwischen der Exzenterscheibe (15, 16) und der Bohrung (27) des Pleuels (24) mittels eines Wälzlagers (30) erfolgt.

3. Dickstoffpumpe gemäß Anspruch 1 oder 2, **dadurch gekennzeichnet**, daß das Pleuel (24) und die Kolbenstange (9) mittels eines Zapfens (41) verbunden sind, wobei entweder das Pleuel oder die Kolbenstange im Verbindungsbereich so gestaltet sind, daß das eine Teil gabelförmig das andere Teil umfaßt.

4. Dickstoffpumpe gemäß Anspruch 2 oder 3, **dadurch gekennzeichnet**, daß der Zapfen eine (fiktive) Längsachse aufweist, die senkrecht zur (fiktiven) Zylinderachse (6, 7) des Zylinders angeordnet ist und daß zumindest eine untere und eine obere Führungsbahn vorgesehen ist, durch welche der Zapfen während der hin- und hergehenden Bewegung der Kolbenstange geführt ist.

5. Dickstoffpumpe gemäß Anspruch 4, **dadurch gekennzeichnet**, daß beide Enden des Zapfens (41) von einer oberen und einer unteren Führungsbahn geführt sind.

6. Dickstoffpumpe gemäß Anspruch 5, **dadurch gekennzeichnet**, daß auf beiden Enden des Zapfens ein Wälzlager (45, 46) vorgesehen ist, dessen Außenring, abhängig von der Bewegungsrichtung, auf der unteren oder der oberen Führungsbahn abrollt.

7. Dickstoffpumpe gemäß Anspruch 5, **dadurch gekennzeichnet**, daß die Führung des Zapfens als Gleitführung ausgebildet ist.

8. Dickstoffpumpe gemäß einem der Ansprüche 4 bis 6, **dadurch gekennzeichnet**, daß die Führungsbahnen als Nuten ausgebildet sind, welche in Platten angeordnet sind, die senkrecht zur (fiktiven) Längsachse des Zapfens (41) in einem Gehäuse (1) der Dickstoffpumpe befestigt sind.

9. Dickstoffpumpe gemäß mindestens einem der Ansprüche 1 bis 7, **dadurch gekennzeichnet**, daß der Kolben als Scheibenkolben ausgestaltet ist und daß eine Dichtungseinrichtung, vorzugsweise eine Dichtmanschette, vorgesehen ist, welche den Kolben gegenüber dem Zylinder abdichtet.

10. Dickstoffpumpe gemäß mindestens einem der Ansprüche 1 bis 9, **dadurch gekennzeichnet**, daß zwei parallel zueinander angeordnete Zylinder vorgesehen sind und auf der Antriebswelle zwei zueinander versetzte Exzenterscheiben vorgesehen sind, die jeweils über ein Pleuel mit den Kolben in den Zylindern verbunden sind.

11. Dickstoffpumpe gemäß Anspruch 10, **dadurch gekennzeichnet**, daß die Zylinder (in Gebrauchslage) horizontal angeordnet sind.

12. Dickstoffpumpe gemäß mindestens einem der Ansprüche 1 bis 11, **dadurch gekennzeichnet**, daß die Antriebswelle über ein Getriebe mit einem Elektromotor, einem Verbrennungsmotor oder einem pneumatisch betriebenen Motor verbunden ist.

13. Dickstoffpumpe gemäß Anspruch 12, **dadurch gekennzeichnet**, daß eine Einrichtung vorgesehen ist, um die Drehzahl des Motors zu steuern und/oder zu regeln.

14. Dickstoffpumpe gemäß Anspruch 12 oder Anspruch 13, **dadurch gekennzeichnet**, daß das Getriebe ein Schaltgetriebe ist, durch welche die Übertragung der Drehbewegung vom Motor auf die Antriebswelle in Stufen verändert werden kann.

15. Dickstoffpumpe gemäß Anspruch 12 oder Anspruch 13, **dadurch gekennzeichnet**, daß das Getriebe ein Getriebe mit stufenlos veränderbarer Übersetzung ist.

16. Dickstoffpumpe gemäß mindestens einem der Ansprüche 1 bis 15, **dadurch gekennzeichnet**, daß am Gehäuse (1) der Dickstoffpumpe wenigstens zwei Räder angeordnet sind.

17. Dickstoffpumpe gemäß mindestens einem der Ansprüche 1 bis 16, **dadurch gekennzeichnet**, daß eine Halteeinrichtung vorgesehen ist, mit der die Dickstoffpumpe unmittelbar am Auslaß eines Vorratsbehälters, wie z.B. ein Silo, ein Container und dergleichen befestigbar ist.

18. Verwendung der Dickstoffpumpe gemäß mindestens einem der Ansprüche 1 bis 17 zum Fördern von Mörtel, insbesondere von Putzmörtel und/oder Farben und/oder Estriche.

19. Verwendung der Dickstoffpumpe gemäß mindestens einem der Ansprüche bis 1 bis 17 zum Fördern von Fertigmörtel, welcher aus einem Behälter, z.B. einem Silobehälter, entnommen wird.

## Claims

1. A thick material pump for conveying viscous media such as mortar, concrete, stonefloors, colors, mineral plasters, dispersion plasters and the like, comprising:
at least one cylinder (3, 4),
a piston (8) being movably arranged in said cylinder (3, 4),
a drive means including a rotating drive shaft and having a means for converting the rotational movement of said drive shaft into that alternating movement of said piston (8),
characterised in that
said means for converting the rotational movement into an alternating movement comprise a round excentric disc (15, 16) which is excentrically attached to that drive shaft and rotates together with it, and
a connecting rod (24) is provided which has a bore (27) at its first end by means of which the connecting rod is rotatably supported on that excentric disc (15, 16) and which has its second end connected to a piston rod (9) of said piston (8), and
a guide means (45, 46, 56) by means of which said second end of said connecting rod is guided in a direction in parallel to the longitudinal axis (6, 7) of said cylinder (3, 4).

2. The thick material pump according to claim 1, characterised in that the rotatable support between the excentric disc (15, 16) and said bore (27) of the connecting rod (24) is provided by a roller bearing (30).

3. The thick material pump according to claim 1 or 2, characterised in that said connecting rod (24) and said piston rod (9) are connected by means of a plug (41), wherein either said connecting rod or said piston rod is designed such in a connecting region that said one part embraces said other part in form of a fork.

4. The thick material pump according to claim 2 or 3, characterised in that the plug comprises a (fictitious) longitudinal axis which is vertically arranged with respect to said (fictitious) cylinder axis (6, 7) of said cylinder and that at least a lower and an upper guiding path is provided by which said plug is guided during said alternating movement of that piston rod.

5. The thick material pump according to claim 4, characterised in that both ends of said plug (41) are guided by an upper and a lower guiding path.

6. The thick material pump according to claim 5, characterised in that a roller bearing (45, 46) is provided on both ends of said plug whose outer ring rolls on said lower or said upper guiding path independently of the movement direction.

7. The thick material pump according to claim 5, characterised in that the guidance of said plug is arranged as a sliding guidance.

8. The thick material pump according to one of claims 4 to 6, characterised in said that guiding paths are formed as grooves arranged in plates which are vertically attached with respect to said (fictitious) longitudinal axis of said plug (41) in a housing (1) of that thick material pump.

9. The thick material pump according to at least one of claims 1 to 7, characterised in that the piston is designed as a disc piston and that a sealing means, preferably a sealing sleeve, is provided which seals said piston with respect to that cylinder.

10. The thick material pump according to at least one of claims 1 to 9, characterised in that two cylinders arranged in parallel to each other are provided, and two excentric discs displaced with respect to each other are provided on said drive shaft, which are coupled to said pistons in said cylinders via a respective connecting rod.

11. The thick material pump according to claim 10, characterised in that said cylinders (in operating position) are horizontally arranged.

12. The thick material pump according to at least one of claims 1 to 11, characterised in that said drive shaft is connected to an electromotor, to a combustion engine or to a pneumatically operated motor via a gearing.

13. The thick material pump according to claim 12, characterised in that means are provided for controlling and/or regulating the rotational speed of said motor.

14. The thick material pump according to claim 12 or 13, characterised in that said gearing is a gearshift gearing by which the transmission of the rotational movement from said motor to said drive shaft can be gradually changed.

15. The thick material pump according to claim 12 or 13, characterised in that the gearing is a gearing having a continously variable transmission.

16. A thick material pump according to at least one of claims 1 to 15, characterised in that at least two wheels are arranged at the housing (1) of said thick material pump.

17. The thick material pump according to at least one of claims 1 to 16, characterised in that holding means are provided by means of which said thick material pump is directly connectable at the outled of a storage bunker, such as a silo, a container an the like.

18. Use of said thick material pump according to at least one of claims 1 to 17 for conveying mortar, particularly cover mortar and/or colors and/or stonefloors.

19. Use of said thick material pump according to at least one of claims 1 to 17 for conveying finish mortar which is extracted from a receptacle, e.g. a silo receptacle.

## Revendications

1. Pompe à matières épaisses pour le transport de fluides visqueux, comme mortier, béton, plâtre, colorants, enduits minéraux, enduits agents de dispersion et analogues, comportant
au moins un cylindre (3, 4),
un piston (8) qui est disposé dans le cylindre (3, 4) avec liberté de coulissement,
un dispositif d'entraînement qui présente un arbre d'entraînement rotatif et qui est muni d'un dispositif pour convertir le mouvement de rotation de cet arbre d'entraînement en un mouvement de va-et-vient du piston (8),
caractérisée
par le fait que le dispositif de conversion du mouvement de rotation en un mouvement de va-et-vient comporte un disque excentrique rond (15, 16) qui est monté excentriquement sur l'arbre d'entraînement et tourne avec celui-ci, ainsi que
une bielle (24) à la première extrémité de laquelle est prévu un alésage (27) par lequel la bielle est portée, avec liberté de rotation relative, sur le disque excentrique (15, 16) et dont la seconde extrémité est reliée à une tige (9) du piston (8), et,
un dispositif de guidage (45, 46, 56) par lequel cette seconde extrémité de la bielle est guidée selon une direction parallèle à l'axe longitudinal (6, 7) du cylindre (3, 4).

2. Pompe à matières épaisses selon la revendication 1, caractérisée par le fait que la portée, avec liberté de rotation relative, entre le disque excentrique (15, 16) et l'alésage (27) de la bielle (24) se fait au moyen d'un roulement (30).

3. Pompe à matières épaisses selon la revendication 1 ou 2, caractérisée par le fait que la bielle (24) et la tige de piston (29 sont reliées au moyen d'une broche (41), soit la bielle, soit la tige de piston étant, dans la zone de liaison, réalisées de façon qu'une première pièce enserre en forme de fourchette l'autre pièce.

4. Pompe à matières épaisses selon la revendication 2 ou 3, caractérisée par le fait que la broche présente un axe longitudinal (fictif) qui est disposé perpendiculairement à l'axe (fictif) (6, 7) du cylindre et qu'est prévu au moins un chemin de guidage inférieur et un chemin de guidage supérieur par lesquels la broche est guidée pendant le mouvement de va-et-vient de la tige de piston.

5. Pompe à matières épaisses selon la revendication 4, caractérisée par le fait que les deux extrémités de la broche (41) sont guidées par un chemin de guidage supérieur et un chemin de guidage inférieur.

6. Pompe à matières épaisses selon la revendication 5, caractérisée par le fait que sur les deux extrémités de la broche est prévu un roulement (45, 46) dont la bague extérieure roule, selon la direction du mouvement, sur le chemin de guidage inférieur ou sur le chemin de guidage supérieur.

7. Pompe à matières épaisses selon la revendication 5, caractérisée par le fait que le guidage de la broche est conçu sous forme d'un guidage lisse.

8. Pompe à matières épaisses selon l'une des revendications 4 à 6, caractérisée par le fait que les chemins de guidage sont conçus sous forme de rainures qui sont disposées dans des plaques fixées dans un carter (1) de la pompe à matières . épaisses, perpendiculairement à l'axe longitudinal (fictif) de la broche (41).

9. Pompe à matières épaisses selon au moins l'une des revendications 1 à 7, caractérisée par le fait que le piston est réalisé sous forme de piston plat et qu'est prévu un dispositif d'étanchéité, de préférence une manchette d'étanchéité, qui assure l'étanchéité du piston à l'égard du cylindre.

10. Pompe à matières épaisses selon au moins l'une des revendications 1 à 6, caractérisée par le fait que deux cylindres disposés parallèlement l'un à l'autre sont prévus et que sur l'arbre d'entraînement sont prévus deux disques excentriques, décalés l'un par rapport à l'autre, qui sont chacun reliés par une bielle avec les pistons dans les cylindres.

11. Pompe à matières épaisses selon la revendication 10, caractérisée par le fait que les cylindres sont (en position de service) disposés horizontalement.

12. Pompe à matières épaisses selon la revendication 12 ou la revendication 13, caractérisée par le fait que l'arbre d'entraînement est relié, par l'intermédiaire d'un mécanisme, à un moteur électrique, à un moteur à combustion interne ou à un moteur entraîné pneumatiquement.

13. Pompe à matières épaisses selon la revendication 12, caractérisée par le fait qu'est prévu un dispositif pour commander et/ou réguler la vitesse de rotation du moteur.

14. Pompe à matières épaisses selon la revendication 12 ou la revendication 13, caractérisée par le fait que le mécanisme est un mécanisme de boîte de vitesses par lequel la transmission du mouvement de rotation du moteur à l'arbre d'entraînement peut être modifié par pas.

15. Pompe à matières épaisses selon la revendication 12 ou la revendication 13, caractérisée par le fait que le mécanisme est un mécanisme à réduction modifiable en continu.

16. Pompe à matières épaisses selon au moins l'une des revendications 1 à 15, caractérisée par le fait que sur le carter (1) de la pompe à matières épaisses sont disposées au moins deux roues.

17. Pompe à matières épaisses selon au moins l'une des revendications 1 à 16, caractérisée par le fait qu'est prévu un dispositif de fixation par lequel on peut fixer directement la pompe à matières épaisses à la sortie d'un réservoir de stockage, comme par exemple un silo, un conteneur et analogues.

18. Emploi de la pompe à matières épaisses selon au moins l'une des revendications 1 à 17, pour transporter du mortier, en particulier du mortier à enduire et/ou des colorants et/ou des plâtres.

19. Emploi de la pompe à matières épaisses selon au moins l'une des revendications 1 à 17, pour transporter du mortier fabriqué prélevé dans un réservoir, par exemple un silo.
